# EUROPÄISCHE PATENTSCHRIFT

(11) **EP 0 442 083 B1**
(45) Veröffentlichungstag und Bekanntmachung des Hinweises auf die Patenterteilung: **30.03.1994**
(21) Anmeldenummer: 90124014.3
(22) Anmeldetag: 13.12.1990
(51) Int. Cl.: B24B 3/36

(54) **Schleifvorrichtung für Messer**
Grinding device for knifes
Dispositif à affuter des couteaux

(30) Priorität: 12.02.1990 NL 9000335
(43) Veröffentlichungstag der Anmeldung: 21.08.1991
(73) Patentinhaber: Hulskotte, Jan Hendrik, NL-7591 CW Denekamp (NL)
(72) Erfinder: Hulskotte, Jan Hendrik, NL-7591 CW Denekamp (NL)
(74) Vertreter: Habbel, Hans-Georg, Dipl.-Ing.

(56) Entgegenhaltungen:
- AT-B- 236 831
- DE-A- 3 151 925
- FR-A- 2 310 835
- US-A- 2 751 721
- US-A- 3 546 819

## Beschreibung

Die Erfindung bezieht sich auf eine Schleifvorrichtung für Messer gemäß dem Oberbegriff des Hauptanspruches.

Messer, die professionell in Schlachthöfen od. dgl. benutzt werden, müssen sehr häufig nachgeschärft werden, und falls diese Arbeiten von Hand durchgeführt werden, besteht der Nachteil, daß die Schneide "auf Sicht" geschliffen wird, wodurch meistens keine gleichmäßig verlaufende Schnittfläche erhalten wird. Oft wird in diesem Schleifverfahren zuviel von der Schnittfläche weggenommen, so daß die Messer eine wesentlich kürzere Lebensdauer haben, d. h. der Messerverschleiß sehr hoch ist.

Aus der AT-B-236 831 ist eine gattungsbildende Schleifmaschine bekanntgeworden, bei welcher eine topfartige Schleifscheibe eingesetzt wird, die innerhalb eines Gehäuses angeordnet ist. Die Vorderseite dieses Gehäuses wird durch einen Deckel verschlossen, der einen Ausschnitt zur Zuführung des zu bearbeitenden Werkstückes aufweist, wobei dieses Werkstück an der Stirnseite der topfartigen Schleifscheibe angesetzt wird. Eine Festlegung des zu schleifenden Werkstückes in einer bestimmten Stellung erfolgt nicht und die Wölbung der topfförmigen Schleifscheibe hat keinen Einfluß auf den Schleifvorgang.

Die Erfindung hat sich zur Aufgabe gestellt, eine Schleifvorrichtung für Messer zu schaffen, die auch in kleineren Betrieben eingesetzt werden kann und die bewirkt, daß die Schneide stets gleichmäßig und ohne zuviel Materialabhub geschliffen werden kann.

Diese der Erfindung zugrundeliegende Aufgabe wird durch die Lehre des Hauptanspruches gelöst.

Mit anderen Worten ausgedrückt wird das Messer in eine Führung eingesetzt und es wird mit einer ringförmigen Schleifvorrichtung, einem Schleifring, gearbeitet, und zwar erfolgt der Schleifvorgang entlang der Innenseite der Ringfläche. Das Messer wird dabei am Griff festgehalten und in eine Öffnung eines den Schleifring enthaltenden Gehäuses gesteckt und über eine Führung entlang der Ringfläche des Schleifringes bewegt. Das Messer stützt sich dabei mit seinem Messerrücken auf der Führung ab. Das eigentliche Schleifverfahren findet innerhalb einer Trommel statt, so daß es nicht möglich ist, daß das Messer aus der Hand geschlagen werden kann und Metallstaub nach außen gelangt. Vorzugsweise wird dabei das Gehäuse zumindest im unteren Bereich wasserdicht ausgebildet, so daß das Gehäuse teilweise voll Wasser gefüllt werden kann, so daß der Schleifvorgang an einer nassen Ringfläche des Schleifringes erfolgt. Das Wasser dient weiterhin gleichzeitig zur Bindung des Abriebs, so daß eine Staubentwicklung ausgeschaltet ist.

Vorteilhafte Ausgestaltungen sind in den Unteransprüchen erläutert.

Ein Ausführungsbeispiel der Erfindung wird nachfolgend anhand der Zeichnungen beschrieben. Die Zeichnungen zeigen dabei in
- Fig. 1: schaubildlich eine Ansicht auf die Schleifvorrichtung und in
- Fig. 2: eine Darstellung, in welcher der vordere Deckel der Schleifvorrichtung abgenommen ist.

In den Zeichnungen ist ein Gehäuse 1 gezeichnet, das in seinem Inneren eine Trommel 2 aufnimmt, die von einem in Fig. 1 erkennbaren Motor 4 angetrieben wird.

An der vorderen Kante der Trommel 2 ist über entsprechende Klemmittel ein Schleifring 3 festgelegt, so daß bei Antrieb der Trommel 2 der Schleifring 3 umlaufend angetrieben wird. Durch diese Art der Befestigung des eigentlichen Schleifringes 3 an der Trommel 2 kann der Schleifring 3 schnell angebracht und schnell ausgetauscht werden.

Die Vorderseite des Gehäuses 1 ist durch einen Deckel 11 verschlossen, der in Fig. 2 abgenommen dargestellt ist. Dieser Deckel 11 weist an seiner Frontseite zwei Öffnungen auf, die im Inneren des Deckels durch zwei Scheiben 12 und 14 verschlossen sind. Diese zwei Scheiben 12 und 14 stützen sich im unteren Bereich auf einer Führung 15 ab und sind im oberen Teil mit je einer Verstelleinrichtung 16 bzw. 17, z. B. einem Schraubantrieb, ausgerüstet, so daß ein Verstellen der Scheiben 12, 14 in der Führung 15 möglich ist. Die Scheiben 12, 14 selbst weisen Schlitze 6 und 7 auf und tragen an ihrer Rückseite, d. h. in das Innere des Gehäuses 1 gerichtete Messerführungen 8 und 9, die so ausgebildet und angeordnet sind, daß bei eingesetztem, nicht dargestelltem Messer der Messerrücken an der Unterkante der Messerführungen 8 und 9 liegt und die Messerschneide an die Innenseite, d. h. der Ringfläche, des Schleifringes 3 zur Anlage kommt.

Weiterhin trägt der Deckel 11 einen Drehrichtungsschalter 5, mit dem die Umlaufrichtung des Schleifringes 3 umgestellt werden kann, d. h. einmal dreht der Schleifring 3 nach rechts und einmal dreht der Schleifring 3 nach links.

Gleichzeitig bei Betätigen des Drehrichtungsschalters 5 wird eine Sicherheitsscheibe 10 verstellt, so daß in Abhängigkeit der Umlaufrichtung des Schleifringes 3 der eine oder andere Schlitz 6 bzw. 7 verschlossen ist.

Bei dem in Fig. 1 dargestellten Ausführungsbeispiel steht der Drehrichtungsschalter nach rechts, d. h. der rechte Schlitz 7 ist geöffnet und der linke Schlitz 6 ist geschlossen und der Schleifring 3 dreht sich innerhalb des Gehäuses 1 entgegen dem Uhrzeigersinn.

Die Schlitze 6 und 7 sind in den Scheiben 12 und 14 so angeordnet, daß sie bei eingesetztem Messer einen Kontakt der Messerschneiden mit der Innenseite, d. h. der Ringseite, des Schleifringes 3 ermöglichen. Dies geht besonders deutlich aus Fig. 1 hervor, wo ein Teil des Schleifringes 3 im Schlitz 7 erkennbar ist.

Die Verstelleinrichtungen 16 und 17 ermöglichen eine Einstellung des Schlitzes 6 bzw. 7 in der Relation zur Innenfläche des Schleifringes 3, so daß dadurch ein Nachstellen möglich ist.

Die Innenseite des Deckels 11 ist mit einer umlaufenden Dichtung 18 versehen, die bei geschlossenem Deckel 11 an der Stirnseite 22 des Gehäuses 1 zur Anlage kommt. Weiterhin sind im unteren Bereich des Gehäuses 1 Wasserstandssichtfenster 20 und 21 angeordnet, die die Kontrolle der Höhe des Wasserspiegels innerhalb des Gehäuses ermöglichen. Das Wasser kann in das Gehäuse über einen Wassereinfüllanschluß 19 eingefüllt werden und ein entsprechender Wasserabflußanschluß ist aus der Zeichnung nicht erkennbar und ist im unteren Bereich des Gehäuses 1 vorgesehen.

Die Wirkungsweise dieser Einrichtung ist wie folgt:

Ein Messer wird bei dem in Fig. 1 dargestellten Ausführungsbeispiel in den Schlitz 7 und damit in die Messerführung 8 eingesetzt und die Schnittkante des Messers wird nun gegen die Innenseite des Schleifringes 3 gedrückt. Der Schleifring 3 besteht aus flexiblem Material, wobei auch die Trommel 2 aus relativ flexiblem Material, z. B. Kunststoff, bestehen kann. Die zu schleifende Fläche des Messers kann nunmehr bequem an die Innenseite des Schleifringes 3 angedrückt werden und diese paßt sich der Form der Schnittfläche des zu schleifenden Objektes leicht an.

Durch die richtige Feinheit der Körnung und durch das entsprechende Schleifmedium, mit dem das Schleifverfahren stattfindet, wird die Schnittfläche sozusagen "geläppt", wodurch eine sehr feine Schneide entsteht.

Damit die andere Seite der Schneide auch geschliffen werden kann, wird anschließend der Schlitz 6 benutzt. Der Schlitz 6 bleibt so lange geschlossen, bis durch Betätigen des Drehrichtungsschalters 5 der eigentliche Schleifring 3 entgegengesetzt angetrieben wird, d. h. nunmehr im Uhrzeigersinn umläuft und damit auch bei dem in den Schlitz 6 und die Messerführung 9 eingesetzten Messer einen schleifenden Schliff erzeugt. Durch Betätigen des Drehrichtungsschalters 5 wird gleichzeitig die Sicherheitsplatte 10 mit umgestellt, d. h. die beiden Bauteile 5 und 10 sind so miteinander gekoppelt, daß immer nur die zweckentsprechende Schlitzöffnung frei ist. Hierbei kann so vorgegangen werden, daß dann, wenn der Motor 4 ausgeschaltet ist und damit der Drehrichtungsschalter 5 bei der Anordnung gemäß Fig. 1 auf Null steht, die Sicherheitsplatte 10 beide Schlitze 6 und 7 verschließt.

## Patentansprüche

1. Schleifvorrichtung für Messer mit einem in einem Gehäuse (1) angeordneten, umlaufend angetriebenen Schleifring (3), wobei das Gehäuse (1) an seiner Vorderseite durch einen Deckel (11) geschlossen ist und eine Öffnung als Zugang für den zu schleifenden Gegenstand aufweist, dadurch gekennzeichnet, daß der Schleifring (3) von einer innerhalb des Gehäuses (1) angeordneten Trommel (2) getragen ist und zwei Messerführungen (8, 9) innerhalb des Gehäuses (1) im Bereich der Schleiffläche des Schleifringes (3) so vorgesehen sind, daß sich bei eingesetztem Messer der Messerrücken an den Messerführungen (8, 9) abstützt und die Messerschneide an der inneren Ringfläche des Schleifringes (3) so zur Anlage kommt, daß bei eingesetztem Messer die Schneide mit der Schleiffläche des Schleifringes (3) in einen ziehenden Kontakt kommt.

2. Schleifvorrichtung nach Anspruch 1, dadurch gekennzeichnet, daß der Schleifring (3) flexibel ausgebildet ist.

3. Schleifvorrichtung nach Anspruch 1 oder 2, dadurch gekennzeichnet, daß der Schleifring (3) von einer angetriebenen Trommel (2) leicht auswechselbar getragen ist.

4. Schleifvorrichtung nach einem der vorhergehenden Ansprüche, dadurch gekennzeichnet, daß die Messerführungen (8, 9) gegenüber der Schleiffläche des Schleifringes (3) verstellbar sind.

5. Schleifvorrichtung nach einem der vorhergehenden Ansprüche, dadurch gekennzeichnet, daß die Messerführungen (8, 9) auf der Innenseite des Schleifringes (3) angeordnet sind und die Laufrichtung des Schleifringes (3) umstellbar ist.

6. Schleifvorrichtung nach Anspruch 5, dadurch gekennzeichnet, daß die Umkehrung der Laufrichtung des Schleifringes (3) über einen von außen betätigbaren Drehrichtungsschalter (5) eines Antriebsmotors (4) erfolgt.

7. Schleifvorrichtung nach Anspruch 6, dadurch gekennzeichnet, daß mit dem Drehrichtungsschalter (5) eine Sicherheitsplatte (10) drehfest derart gekoppelt ist, daß in Abhängigkeit von der eingestellten Drehrichtung des Schleifringes (3) die eine oder andere Messerführung (8, 9) durch die Sicherheitsplatte (10) geschlossen ist.

8. Schleifvorrichtung nach einem der vorhergehenden Ansprüche, dadurch gekennzeichnet, daß die Messerführungen (8, 9) V-förmig ausgebildet sind.

9. Schleifvorrichtung nach einem der vorhergehenden Ansprüche, dadurch gekennzeichnet, daß die den Schleifring (3) tragende Trommel (2) bis auf die vordere Öffnung im wesentlichen geschlossen ausgebildet ist.

10. Schleifvorrichtung nach einem der vorhergehenden Ansprüche, dadurch gekennzeichnet, daß die Messerführungen (8, 9) eine größere Länge als die Breite der Schleiffläche des Schleifringes (3) aufweisen.

11. Schleifvorrichtung nach einem der vorhergehenden Ansprüche 1, dadurch gekennzeichnet, daß das Gehäuse (1) mit einem Wassereinfüllanschluß (19) versehen ist.

12. Schleifvorrichtung nach Anspruch 11, dadurch gekennzeichnet, daß in dem Gehäuse Wasserstandssichtfenster (20, 21) vorgesehen sind.

## Claims

1. A grinding device for knives with a revolvingly driven grinding ring (3) arranged in a housing (1), the housing (1) being closed at its front side by a cover (11) and comprising an opening as means of access for the article to be ground, characterized in that the grinding ring (3) is carried by a drum (2) arranged inside the housing (1) and in that two knife guides (8, 9) are provided inside the housing (1) in the area of the grinding surface of the grinding ring (3) in such a way that, when a knife is inserted, the back of the knife is supported on the knife guides (8, 9) and the knife blade comes to rest against the inner annular surface of the grinding ring (3) in such a way that, when a knife is inserted, the blade comes into oblique contact with the grinding surface of the grinding ring (3).

2. A grinding device according to claim 1, characterized in that the grinding ring (3) is of flexible construction.

3. A grinding device according to claim 1 or claim 2, characterized in that the grinding ring (3) is carried easily replaceably by a driven drum (2).

4. A grinding device according to any one of the preceding claims, characterized in that the knife guides (8, 9) are adjustable with respect to the grinding surface of the grinding ring (3).

5. A grinding device according to any one of the preceding claims, characterized in that the knife guides (8, 9) are arranged on the inside of the grinding ring (3) and the running direction of the grinding ring (3) is reversible.

6. A grinding device according to claim 5, characterized in that reversal of the running direction of the grinding ring (3) is effected via an externally operable change-over switch (5) of a drive motor (4).

7. A grinding device according to claim 6, characterized in that a safety plate (10) is coupled for rotation to the change-over switch (5) in such a way that one or other of the knife guides (8, 9) is closed by the safety plate (10) depending on the selected direction of rotation of the grinding ring (3).

8. A grinding device according to any one of the preceding claims, characterized in that the knife guides (8, 9) are of V-shaped construction.

9. A grinding device according to any one of the preceding claims, characterized in that the drum (2) carrying the grinding ring (3) is of substantially closed construction except for the front opening.

10. A grinding device according to any one of the preceding claims, characterized in that the knife guides (8, 9) have a length greater than the width of the grinding surface of the grinding ring (3).

11. A grinding device according to any one of the preceding claims, characterized in that the housing (1) is provided with a water feed connection (19).

12. A grinding device according to claim 11, characterized in that water level windows (20, 21) are provided in the housing.

## Revendications

1. Dispositif d'affûtage pour lames, comprenant un anneau abrasif (3) agencé dans un carter (1) et entraîné en rotation, le carter (1) étant fermé au droit de sa face avant par un couvercle (11) et présentant une ouverture servant d'accès pour un objet à affûter, caractérisé en ce que l'anneau abrasif (3) est porté par un tambour (2) disposé à l'intérieur du carter (1) et en ce que deux guide-lames (8,9) sont prévus à l'intérieur du carter (1) dans la région de la surface abrasive de l'anneau abrasif (3) de telle manière que, lorsque la lame est mise en place, le dos de la lame prenne appui sur les guide-lames (8,9) et le tranchant de la lame vienne s'appuyer contre la surface annulaire intérieure de l'anneau abrasif (3) de sorte que, lorsque la lame est mise en place, le tranchant entre en contact traînant avec la surface abrasive de l'anneau abrasif (3).

2. Dispositif d'affûtage selon la revendication 1, caractérisé en ce que l'anneau abrasif (3) est flexible.

3. Dispositif d'affûtage selon la revendication 1 ou 2, caractérisé en ce que l'anneau abrasif (3) est porté par un tambour entraîné (2) de manière à pouvoir être remplacé facilement.

4. Dispositif d'affûtage selon l'une des revendications précédentes, caractérisé en ce que les guide-lames (8,9) sont réglables par rapport à la surface abrasive de l'anneau abrasif (3).

5. Dispositif d'affûtage selon l'une des revendications précédentes, caractérisé en ce que les guide-lames (8,9) sont disposés sur le côté intérieur de l'anneau abrasif (3) et le sens de rotation de l'anneau abrasif (3) est réversible.

6. Dispositif d'affûtage selon la revendication 5, caractérisé en ce que l'inversion du sens de rotation de l'anneau abrasif (3) est commandée par un commutateur de sens de rotation (5) d'un moteur d'entraînement (4) qui peut être manoeuvré de l'extérieur.

7. Dispositif d'affûtage selon la revendication 6, caractérisé en ce qu'une plaque de sécurité (10) est accouplée solidairement en rotation au commutateur de sens de rotation (5) de telle manière que, selon le sens de rotation établi de l'anneau abrasif (3), l'un ou l'autre guide-lame (8,9) est fermé par la plaque de sécurité (10).

8. Dispositif d'affûtage selon l'une des revendications précédentes, caractérisé en ce que les guide-lames (8,9) sont en forme de V.

9. Dispositif d'affûtage selon l'une des revendications précédentes, caractérisé en ce que le tambour (2) qui porte l'anneau abrasif (3) est sensiblement fermé à l'exception de l'ouverture avant.

10. Dispositif d'affûtage selon l'une des revendications précédentes, caractérisé en ce que les guide-lames (8,9) possèdent une longueur supérieure à la largeur de la surface abrasive de l'anneau abrasif (3).

11. Dispositif d'affûtage selon l'une des revendications précédentes, caractérisé en ce que le carter (1) est muni d'un raccord (19) de remplissage d'eau.

12. Dispositif d'affûtage selon la revendication 11, caractérisé en ce que des fenêtres (20,21) pour l'observation du niveau d'eau sont prévues dans le carter.
